# EUROPÄISCHE PATENTSCHRIFT

(11) **EP 2 504 562 B1**
(45) Veröffentlichungstag und Bekanntmachung des Hinweises auf die Patenterteilung: **11.01.2017**
(21) Anmeldenummer: 10779796.1
(22) Anmeldetag: 17.11.2010
(51) Int. Cl.: F02N 15/04, F02N 15/06

(54) **STARTER**
STARTER
DÉMARREUR

(30) Priorität: 23.11.2009 DE 102009046985
(43) Veröffentlichungstag der Anmeldung: 03.10.2012
(73) Patentinhaber: Robert Bosch GmbH, 70442 Stuttgart (DE)
(72) Erfinder: CAPEK, Oliver, 70195 Stuttgart (DE)
(86) Internationale Anmeldenummer: PCT/EP2010/067619
(87) Internationale Veröffentlichungsnummer: WO 2011/061202

(56) Entgegenhaltungen:
- DE-A1- 3 523 078
- DE-A1- 19 536 177
- DE-U1-202007 012 098
- US-A- 2 226 878
- US-A- 4 510 406

## Beschreibung

Die Erfindung betrifft eine Einrichtung zum Lagern einer an einem Ende eine Flanscheinheit aufweisenden Abtriebswelle an einem Zwischenlager in einem Starter gemäß dem Oberbegriff des Anspruchs 1.

### Stand der Technik

Die Erfindung geht aus von einem Starter und einem Getriebe, insbesondere einem Starter mit internem Untersetzungsgetriebe zur Reduzierung der Drehzahl bei gleichzeitiger Erhöhung des Drehmoments nach Gattung der unabhängigen Ansprüche.

Gegenstand der vorliegenden Erfindung sind Starter für Fahrzeuge mit Verbrennungsmotoren.

Aus dem Stand der Technik sind Starter für Fahrzeuge mit Verbrennungsmotoren bekannt, die in der Regel einen Gleichstromelektromotor zum Antreiben des Verbrennungsmotors umfassen. In derartigen Startern oder Startermotoren sind für ein Einspuren oder einen Hub in den Zahnkranz ein Relais-Gabelhebelsystem und ein Steilgewinde verantwortlich. Der Hub, auch als Distanz bezeichnet, oder genauer eine Einspurbewegung setzt sich wie folgt zusammen: Ein Magnetrelais zieht einen Gabelhebel nach hinten. Gleichzeitig wird über eine Übersetzung ein Freilaufgetriebe nach vorne geschoben. Wenn das Relais geschaltet wird, fängt ein Elektromotor sich an zu drehen. Dabei wird bevorzugt ein auf einer Abtriebswelle, die je nach Konvention auch als Antriebswelle bezeichnet wird, sitzendes Steilgewinde gedreht und ein Mitnehmer über Flanken des Steilgewindes nach vorne geschoben. Diese axiale und radiale Bewegung in Verbindung mit einer Einspurfeder dient zum leichteren Finden von Zahnlücken im Zahnkranz. Gleichzeitig wird dabei das Steilgewinde zur Kraft- bzw. Drehmomentübertragung genutzt.

Aus der DE 197 26 726 A1 ist ein freiausstoßender Starter zum Andrehen von Verbrennungskraftmaschinen in Kraftfahrzeugen bekannt. Das vordere Lagerschild des Starters weist eine Lagerbohrung zur Aufnahme eines Ritzelschaftes auf. Für eine kostengünstige, geräuscharme und platzsparende Lagerung bei ausreichender Lebensdauer der Lagerstelle wird als Lager für den Ritzelschaft ein Nadellager in die Lagerbohrung eingesetzt, dessen Nadeln unmittelbar auf einem gehärteten Bereich des Ritzelschaftes aufliegen. Die Abtriebswelle des bekannten Starters ist über einen zylindrischen Bereich zwischen Steilgewinde und einem am Ende der Abtriebswelle ausgebildeten Planetenteller gelagert.

Aus der DE 3523078 A1 ist ein Starter mit einem einteiligen Lager (Lagerbuchse) bekannt, das in der Lage ist, sowohl axiale als auch radiale Lasten aufzunehmen.

Die DE 19536177 A1 zeigt einen Starter mit einer Anlaufscheibe zwischen einem Planetengetriebe und einem Zwischenlager.

### Offenbarung der Erfindung

Der erfindungsgemäße Starter mit den Merkmalen des Hauptanspruches hat dem gegenüber den Vorteil, dass die Lagerstelle direkt an einer Flanscheinheit (Planetenteller) am Ende der Abtriebswelle ausgebildet ist. Durch die Ausbildung der Lagerstelle an dem Flansch ist die Abtriebswelle zumindest in Axialrichtung kleinbauend gestaltbar, da die für die Lagerstelle gemäß dem Stand der Technik bearbeitete, insbesondere gehärtete Fläche vor dem Flansch entfallen kann. Zur Ausbildung eines Festlagers sind Festlagermittel vorgesehen, um die Abtriebswelle zumindest in axialer Richtung zu sichern. Die Festlagermittel sind an der Flanscheinheit ausgebildet, insbesondere so, dass die Festlagermittel in Form von Anlaufscheiben beidseitig an der Flanscheinheit angeordnet sind und diese, zumindest teilweise, entsprechend kontaktieren. Zudem ist eine axiale Sicherung der Abtriebswelle durch die Anordnung der Lagerstelle an dem Flansch einfacher realisierbar, da gegenüber dem Stand der Technik kein Sprengring oder dergleichen an der Abtriebswelle anzubringen ist. Vielmehr ist zur Herstellung der Abtriebswelle aufgrund der erfindungsgemäßen Anordnung der Lagerstelle am Wellenende an dem Flansch der Aufwand verringert. Insbesondere kann ein Härten des Lagerstellenbereichs an der Abtriebswelle entfallen oder ein Autwand für ein Härten zumindest reduziert werden. Zudem entfällt das spanende Bearbeiten der Abtriebswelle zur Ausbildung einer Nut für den Sprengring.

Es ist vorgesehen, dass ein erstes Festlagermittel als Zwischenlagervorsprung ausgebildet ist, welcher abtriebsseitig der Flanscheinheit angeordnet ist. Das Zwischenlager ist im Wesentlichen in radialer Richtung von einer Umfangsfläche der Flanscheinheit beabstandet angeordnet. Dabei ragt das Zwischenlager, in axialer Richtung über die Umfangsfläche des Flansches heraus. An einem herausragenden Teil des Zwischenlagers ist mindestens ein sich in Richtung Abtriebswelle erstreckender Zwischenlagervorsprung ausgebildet. Dieser dient zur Sicherung einer zwischen Flanscheinheit, Zwischenlager und Zwischenlagervorsprung aufgenommenen Lagereinheit in axialer Richtung. Auf diese Weise ist eine axiale Sicherung an der Abtriebswelle, beispielsweise über einen in eine Nut der Abtriebswelle eingesetzten Sprengring überflüssig, sodass die Abtriebswelle kleiner bauend, insbesondere in axialer Richtung, ausgebildet ist. Zwischen dem Zwischenlagervorsprung und der Flanscheinheit ist eine Anlaufscheibe vorgesehen. Die Anlaufscheibe kontaktiert dabei die Flanscheinheit und/oder den Zwischenlagervorsprung.

Durch die in den abhängigen Ansprüchen aufgeführten Maßnahmen sind vorteilhafte Weiterbildungen und Verbesserungen der in den unabhängigen und nebengeordneten Ansprüchen vorgegebenen Vorrichtungen möglich.

Zudem ist es erfindungsgemäß vorteilhaft, wenn ein zweites Festlagermittel als in der Flanscheinheit angeordnete Ankereinheit ausgebildet ist, welche auf einer, der Abtriebsseite gegenüber liegenden, Antriebsseite an der Flanscheinheit angeordnet ist. Die Flanscheinheit weist an ihrer Antriebsseite eine Ausnehmung zur Aufnahme eines Wellenzapfens einer antreibenden Welle auf. Der Wellenzapfen ist in der Ausnehmung über eine Lagereinheit gelagert. Somit ist die Flanscheinheit antriebsseitig bearbeitet. Zur axialen Sicherung und zur Ausbildung eines Festlagers an der Flanscheinheit ist ein zweites Festlagermittel an der Ausnehmung vorgesehen. Das zweite Festlagermittel ist als Absatz in einem in der Abtriebswelle gelagerten Anker mit einer Anlaufscheibe ausgebildet. Durch eine entsprechende Bearbeitung des ohnehin vorgesehen Ankers, kann somit eine wirksame axiale Sicherung der Lagerung an der Flanscheinheit realisiert werden, ohne dass eine zusätzliche Bearbeitung an der Abtriebswelle vorgesehen ist. Zwischen Ankereinheit und Flanscheinheit ist die Anlaufscheibe vorgesehen. Diese kontaktiert die Ankereinheit und/oder die Flanscheinheit.

In einer vorteilhaften Ausgestaltung ist vorgesehen, dass die Festlagermittel in axialer und/oder radialer Richtung der Abtriebswelle beabstandet ausgebildet sind. Somit lässt sich auf einfache Weise ein Festlager ausbilden. Das erste Festlagermittel sichert die Abtriebswelle axial In eine erste Richtung. Das zweite Festlagermittel sichert die Abtriebswelle in die andere axiale Richtung. Auf diese Weise ist ein Festlager an der Flanscheinheit ausgebildet. Die Abtriebswelle erfordert keine zusätzlichen gehärteten oder bearbeiteten Bereiche, wodurch der Aufwand für die Herstellung der Abtriebswelle reduziert ist. Zudem kann die Abtriebswelle in axiale Richtung kürzer bauend ausgebildet werden. Durch die beabstandete Anordnung der Festlagermittel ist eine hinsichtlich der aufzunehmenden Belastungen optimierte Lagerung realisiert.

Es ist vorgesehen, dass an einem radial äußeren Ende der Flanscheinheit eine Lagereinheit zwischen Flanscheinheit und Zwischenlager vorgesehen ist. Die Lagereinheit ist als Radiallager, ausgeführt als Nadelhülse, ausgebildet Das Radiallager ist bevorzugt eingepresst, sodass dieses über eine resultierende Flächenpressung zwischen einer Außenhülse des Radiallagers und dem Zwischenlager gesichert ist. Die Anlaufscheibe und der Bund an dem Zwischenlager dienen als axiale Begrenzung der Flanscheinheit in Richtung Steilgewinde. In die andere Richtung ist die Flanscheinheit über die Anlaufscheibe und den Absatz am Anker begrenzt. Durch die beiden Festlagermittel am Anker und an dem Zwischenlager ist ein Festlager an der Lagerstelle bzw. dem Zwischenlager realisiert.

Entsprechend ist in einer weiteren vorteilhaften Ausgestaltung der Erfindung vorgesehen, dass die Lagereinheit zwischen Ankerwelle und Flansch als Radiallager ausgebildet ist. Das Radiallager ist bevorzugt aufgepresst, sodass dieses zwischen Ankerwelle und Flansch (Hülse) gesichert ist.

Eine vorteilhafte Ausführung der vorliegenden Erfindung sieht darüber hinaus vor, dass die Flanscheinheit als Planetenteller ausgebildet ist. Auf diese Weise lässt sich ein zumindest in axialer Richtung kleinbauender Starter ausbilden.

In noch einer anderen Ausführungsform der vorliegenden Erfindung ist vorgesehen, dass die Abtriebswelle ein Steilgewinde aufweist, welches laperstellenfrei an die Flanscheinheit, insbesondere den Planetenteller, angrenzt. Eine zylindrische Fläche zur Ausbildung einer Lagerstelle entfällt. Die gesamte Abtriebswelle ist zumindest um den Zwischenlagerbereich außerhalb der Flanscheinheit kleiner bauend ausgebildet. Somit ist auch der gesamte Starter kleiner bauend und kompakter ausgebildet.

### Kurze Beschreibung der Zeichnungen

Ein Ausführungsbeispiel der Erfindung ist in der Zeichnung dargestellt und in der nachfolgenden Beschreibung näher erläutert. Die Figur zeigt:
einen Ausschnitt eines Starters im Längsschnitt mit einer Einrichtung zum Lagern einer an einem Ende eine als Planetenteller ausgebildete Flanscheinheit aufweisenden Abtriebswelle an einem Zwischenlager in dem Starter.

### Beschreibung des Ausführungsbeispiels

Die Figur zeigt einen Ausschnitt eines Starters 100 im Längsschnitt mit einer Einrichtung zum Lagern einer Abtriebswelle 2. Die Abtriebswelle 2 weist an einem Ende eine als Planetenteller ausgebildete Flanscheinheit 4 auf. Erfindungsgemäß umfasst die Einrichtung zum Lagern der Abtriebswelle 2 ein Zwischenlager 5 in dem Starter 100. Der Ausschnitt stellt genauer eine Abtriebswellenlagerung 1 dar, bei der eine Abtriebswelle 2 mit einem Getriebe, das bevorzugt als Planetenradgetriebe ausgebildet ist, gekoppelt ist. Die Abtriebswelle 2 weist an ihrer Antriebsseite, das heißt dem Ende der Abtriebswelle 2, welches mit dem Getriebe in Eingriff bringbar ist, ein Steilgewinde 3 auf. In Richtung Antriebsseite ist hinter dem Steilgewinde 3 die als Planetenteller ausgebildete Flanscheinheit 4 ausgebildet. Die als Planetenteller ausgebildete Flanscheinheit 4 umfasst tellerartig einen Teil des antriebsseitig in Eingriff mit der Abtriebswelle 2 bringbaren Getriebes, welches als Planetengetriebe 12 ausgebildet ist und ein zentrales Sonnenrad 11 und als Planetenräder ausgebildete Getrieberäder 10 umfasst, von denen hier nur eins dargestellt ist. Zur Lagerung der Abtriebswelle 2 an dem antriebsseitigen Ende ist das Zwischenlager 5 vorgesehen. Das Zwischenlager 5 weist einen Bund 7 auf. Zusammen mit einer an den Bund 7 angrenzenden Anlaufscheibe 7a ist ein erstes Feststellmittel realisiert. Zwischen Flanscheinheit 4 und Zwischenlager 5 ist ein Radiallager 6 angeordnet, das hier als Nadellager, genauer als Nadelhülse ausgebildet ist. Dieses Radiallager 6 ist aufgepresst und wird über die daraus resultierende Flächenpressung gesichert. Um die Abtriebswellenlagerung 1 als Festlager auszubilden, ist ein zweites Feststellmittel vorgesehen, das in dem in der Figur dargestellten Ausführungsbeispiel als Anker 8 ausgebildet ist. Der Anker 8 ist in einer Ausnehmung zur Lagerung eines Wellenzapfens 9 einer Antriebswelle, die in der Flanscheinheit 4 und/oder der Abtriebswelle 2 ausgebildet ist, aufgenommen und ragt an dem antriebsseitigen Ende der Abtriebswelle 2 hervor. Durch Ausbildung eines entsprechenden Absatzes 8a in dem Anker 8 ist das zweite Feststellmittel gebildet, welches eine axiale Bewegung der Flanscheinheit 4 in Richtung Antriebswelle verhindert. Auf diese Weise ist die Abtriebswellenlagerung 1 als Festlager ausgebildet. Zur verbesserten Aufnahme auftretender Belastungen ist eine Anlautscheibe vorgesehen.

Der Starter 100 ist wie aus dem Stand der Technik bekannt aufgebaut und hier nur exemplarisch beschrieben. Beispielsweise weist der Starter 100 einen Antriebs- oder Startermotor und ein Einrückrelais auf. Der Startermotor und das Einrückrelais sind an einem gemeinsamen Antriebslagerschild befestigt. Der Startermotor dient funktionell dazu, ein Ritzel - genauer ein Andrehritzel - anzutreiben, wenn es im Zahnkranz der hier nicht dargestellten Verbrennungskraftmaschine eingespurt ist.

## Patentansprüche

1. Starter (100) zum Andrehen einer Verbrennungskraftmaschine, mit einer Abtriebswelle (2), die an einem Ende eine Flanscheinheit (4) aufweist, mit einer Einrichtung zum Lagern der Abtriebswelle (2) an einem Zwischenlager (5) des Starters (100), wobei das Zwischenlager (5) einen Zwischenlagervorsprung (7) aufweist, und umfassend Festlagermittel (5, 6, 7, 7a, 8, 8a) zur axialen Lagesicherung der Abtriebswelle (2) gegenüber dem Zwischenlager (5), wobei die Festlagermittel (5, 6, 7, 7a, 8, 8a) beidseitig an der Flanscheinheit (4) angeordnet sind und an einem radial äußeren Ende der Flanscheinheit (4) eine Lagereinheit (6) zwischen Flanscheinheit (4) und Zwischenlager (5) vorgesehen ist, **dadurch gekennzeichnet, dass** die Lagereinheit (6) als Radiallager, ausgeführt als Nadellager, ausgebildet ist und einerseits zwischen dem Zwischenlagervorsprung (7) und der Flanscheinheit (4) eine Anlaufscheibe (7a) angeordnet ist, die zur Sicherung der Lagereinheit (6) in axialer Richtung dient und andererseits zwischen einer Ankereinheit und der Flanscheinheit (4) eine Anlaufscheibe (7a) angeordnet ist.

2. Starter (100) nach Anspruch 1, **dadurch gekennzeichnet, dass** ein erstes Festlagermittel als Zwischenlagervorsprung (7) ausgebildet ist, welcher abtriebsseitig an der Flanscheinheit (4) angeordnet ist.

3. Starter (100) nach Anspruch 1 oder 2, **dadurch gekennzeichnet, dass** ein zweites Festlagermittel als in der Flanscheinheit (4) angeordnete Ankereinheit (8, 8a) ausgebildet ist, welche auf einer der Abtriebsseite gegenüberliegenden, Antriebsseite an der Flanscheinheit (4) angeordnet ist.

4. Starter (100) nach einem der vorherigen Ansprüche 1 bis 3, **dadurch gekennzeichnet, dass** die Festlagermittel (5, 6, 7, 7a, 8, 8a) in axialer und/oder radialer Richtung der Abtriebswelle (2) beabstandet ausgebildet sind.

5. Starter (100) nach Anspruch 1 bis 4, **dadurch gekennzeichnet, dass** die Flanscheinheit (4) als Planetenteller ausgebildet ist.

6. Starter (100) nach Anspruch 5, **dadurch gekennzeichnet, dass** die Abtriebswelle (2) ein Steilgewinde (3) aufweist, welches lagerstellenfrei an die Flanscheinheit (4), insbesondere den Planetenteller, angrenzt.

## Claims

1. Starter (100) for cranking an internal combustion engine, having a drive-output shaft (2) which, on one end, has a flange unit (4), having a device for the mounting of the drive-output shaft (2) on an intermediate bearing (5) of the starter (100), wherein the intermediate bearing (5) has an intermediate-bearing projection (7), and comprising fixed bearing means (5, 6, 7, 7a, 8, 8a) for securing the drive-output shaft (2) axially in position relative to the intermediate bearing (5), wherein the fixed bearing means (5, 6, 7, 7a, 8, 8a) are arranged on both sides on the flange unit (4) and, on a radially outer end of the flange unit (4), a bearing unit (6) is provided between flange unit (4) and intermediate bearing (5), **characterized in that** the bearing unit (6) is in the form of a radial bearing, designed as a needle-roller bearing, and, on one side, a stop disk (7a) is arranged between the intermediate-bearing projection (7) and the flange unit (4), which stop disk serves for securing the bearing unit (6) in an axial direction, and on the other side, a stop disk (7a) is arranged between armature unit and the flange unit (4).

2. Starter (100) according to Claim 1, **characterized in that** a first fixed bearing means is in the form of an intermediate-bearing projection (7) which is arranged on the drive-output side on the flange unit (4).

3. Starter (100) according to Claim 1 or 2, **characterized in that** a second fixed bearing means is formed as an armature unit (8, 8a) arranged in the flange unit (4), which armature unit is arranged on a drive-input side, situated opposite the drive-output side, on the flange unit (4).

4. Starter (100) according to one of the preceding Claims 1 to 3, **characterized in that** the fixed bearing means (5, 6, 7, 7a, 8, 8a) are formed so as to be spaced apart in an axial and/or radial direction of the drive-output shaft (2).

5. Starter (100) according to Claims 1 to 4, **characterized in that** the flange unit (4) is in the form of a planet disc.

6. Starter (100) according to Claim 5, **characterized in that** the drive-output shaft (2) has a coarse-pitched thread (3) which adjoins the flange unit (4), in particular the planet disc, without a bearing point.

## Revendications

1. Démarreur (100) pour démarrer un moteur à combustion interne, comprenant un arbre de prise de force (2) qui présente une unité de bride (4) à une extrémité, un dispositif pour supporter l'arbre de prise de force (2) au niveau d'un palier intermédiaire (5) du démarreur (100), le palier intermédiaire (5) présentant une saillie de palier intermédiaire (7), comprenant des moyens de palier fixe (5, 6, 7, 7a, 8, 8a) pour la fixation axiale en position de l'arbre de prise de force (2) par rapport au palier intermédiaire (5), les moyens de palier fixe (5, 6, 7, 7a, 8, 8a) étant disposés des deux côtés de l'unité de bride (4) et une unité de palier (6) étant prévue à une extrémité radialement extérieure de l'unité de bride (4) entre l'unité de bride (4) et le palier intermédiaire (5), **caractérisé en ce que** l'unité de palier (6) est réalisée sous forme de palier radial, réalisé sous forme de palier à aiguilles, et un disque de démarrage (7a) est disposé d'une part entre la saillie de palier intermédiaire (7) et l'unité de bride (4), lequel sert à la fixation de l'unité de palier (6) dans la direction axiale et un disque de démarrage (7a) est disposé d'autre part entre une unité d'ancrage et l'unité de bride (4).

2. Démarreur (100) selon la revendication 1, **caractérisé en ce qu'**un premier moyen de palier fixe est réalisé en tant que saillie de palier intermédiaire (7), qui est disposée du côté de la prise de force sur l'unité de bride (4).

3. Démarreur (100) selon la revendication 1 ou 2, **caractérisé en ce qu'**un deuxième moyen de palier fixe est réalisé en tant qu'unité d'ancrage (8, 8a) disposée dans l'unité de bride (4), laquelle est disposée sur un côté d'entraînement opposé au côté de prise de force au niveau de l'unité de bride (4).

4. Démarreur (100) selon l'une quelconque des revendications précédentes 1 à 3, **caractérisé en ce que** les moyens de palier fixe (5, 6, 7, 7a, 8, 8a) sont réalisés de manière espacée dans la direction axiale et/ou radiale de l'arbre de prise de force (2).

5. Démarreur (100) selon les revendications 1 à 4, **caractérisé en ce que** l'unité de bride (4) est réalisée sous forme de plateau de transmission planétaire.

6. Démarreur (100) selon la revendication 5, **caractérisé en ce que** l'arbre de prise de force (2) présente un filetage à pas rapide (3) qui est adjacent, sans point de palier, à l'unité de bride (4), notamment au plateau de transmission planétaire.
